# EUROPÄISCHE PATENTSCHRIFT

(11) **EP 2 718 104 B1**
(45) Veröffentlichungstag und Bekanntmachung des Hinweises auf die Patenterteilung: **03.06.2015**
(21) Anmeldenummer: 12727635.0
(22) Anmeldetag: 06.06.2012
(51) Int. Cl.: B41F 31/06, B41F 31/07

(54) **DRUCKWERK EINER TIEFDRUCKMASCHINE MIT SCHWENKBARER FARBWANNE UND VERFAHREN ZUM EINFÄRBEN UND REINIGEN EINES TIEFDRUCKZYLINDERS**
PRINTING UNIT OF A GRAVURE PRINTING MACHINE HAVING A PIVOTABLE INK PAN AND METHOD FOR INKING AND CLEANING A GRAVURE PRINTING CYLINDER
SYSTÈME D'IMPRESSION D'UNE MACHINE DE ROTOGRAVURE COMPRENANT UN BAC À ENCRE PIVOTANT ET PROCÉDÉ POUR ENCRER ET NETTOYER UN CYLINDRE DE ROTOGRAVURE

(30) Priorität: 07.06.2011 DE 102011077150; 07.05.2012 DE 102012008775
(43) Veröffentlichungstag der Anmeldung: 16.04.2014
(73) Patentinhaber: Windmöller & Hölscher KG, 49525 Lengerich (DE)
(72) Erfinder: NIEMÖLLER, Robert, 48477 Hörstel (DE)
(86) Internationale Anmeldenummer: PCT/EP2012/060680
(87) Internationale Veröffentlichungsnummer: WO 2012/168290

(56) Entgegenhaltungen:
- DE-U1- 20 118 941
- US-A- 2 201 452
- US-A- 2 519 229

## Beschreibung

Die Erfindung betrifft ein Druckwerk einer Tiefdruckmaschine nach dem Oberbegriff des Patentanspruchs 1 sowie ein Verfahren zum Reinigen von farbführenden Teilen eines Druckwerks einer Tiefdruckmaschine nach dem Oberbegriff des Patentanspruchs 13.

Ein Druckwerk einer Tiefdruckmaschine umfasst einen Tiefdruckzylinder, welcher das Druckmotiv trägt, so dass die Druckfarbe formatmäßig auf einen Bedruckstoff übertragbar ist. Der Bedruckstoff läuft dabei über einen so genannten Presseur, der an den Tiefdruckzylinder, welcher beispielsweise in den Seitenwänden des Maschinengestells verschieblich gelagert ist, anstellbar ist.

Um Druckfarbe auf den Tiefdruckzylinder aufzutragen, taucht dieser in der Regel in eine Farbwanne ein, welche mit der Druckfarbe befüllt ist. Die Druckfarbe wird dabei von den in den Tiefdruckzylinder eingebrachten Vertiefungen, welche das Druckmotiv darstellen, mitgenommen. Der Teil der Druckfarbe, welche von den erhabenen Bereichen des Tiefdruckzylinders mitgenommen wird, wird in der Regel von einer zwischen der Farbwanne und dem Bedruckstoff angeordneten Rakel von der Oberfläche des Tiefdruckzylinders abgenommen, so dass Druckfarbe lediglich in den Vertiefungen verbleibt.

Nach einem abgearbeiteten Druckauftrag ist es nun häufig erforderlich, die farbführenden Teile des Druckwerks oder zumindest den Tiefdruckzylinder, zu reinigen. Dieses ist notwendig, weil für einen Folgeauftrag meist ein neuer Tiefdruckzylinder in das Druckwerk eingesetzt wird. Oft ist zusätzlich gewünscht, dass in diesem Druckwerk für den Folgeauftrag eine andere Farbe verwendet wird.

Die Druckschrift US 3,896,730 offenbart ein System zur Reinigung eines flexografischen Druckwerks. Bei diesem System wird aus der Farbwanne die bei dem Druckauftrag verwendete Druckfarbe über einen stirnseitig angeordneten Ablauf abgepumpt. Über das Leitungssystem, über das im Druckbetrieb Druckfarbe zugeführt wird, wird nun eine Reinigungsflüssigkeit auf eine Einfärbewalze gegeben. Durch Drehung dieser Einfärbewalze und der an die Einfärbewalze anstellbaren Dosierwalze werden diese beiden Walzen gereinigt. Zusätzlich ist eine Sprühdüsenleiste vorhanden, mit welcher unter Druck stehende Reinigungsflüssigkeit auf die Einfärbewalze gegeben werden kann. Da bei einer Druckwalze, die nach dem flexografischen Druckprinzip arbeitet, nur das oder die Klischees eingefärbt werden und diese Klischees von der Druckwalze entfernt werden, wenn der Druckauftrag beendet ist, ist es nicht notwendig, die Druckwalze zu reinigen.

Auch bei bekannten Tiefdruckwerken werden die farbführenden Teile, also vornehmlich die Farbwanne und der Tiefdruckzylinder, dadurch gereinigt, dass die in der Farbwanne vorhandene Druckfarbe über einen stirnseitigen Ablauf abgepumpt und dass der Druckzylinder mit einer aus einer Sprühdüsenleiste auf den Druckzylinder aufgetragenen Reinigungsflüssigkeit gereinigt wird.

Dieser Vorgang dauert verhältnismäßig lange, so dass Zeit, die für Produktion genutzt werden könnte, verloren geht.

Die Druckschrift US 2 201 452 offenbart daher eine Farbwanne, die im Betrieb an zwei festen Punkten an einer Wand des Maschinengestells aufgehängt ist. Auch der Tiefdruckzylinder ist an einem festen Punkt im Maschinengestell gelagert. Eine relative Einstellung der Position der Farbwanne in Abhängigkeit vom Durchmesser des Tiefdruckzylinders ist nicht gegeben. Zum Ablauf der Farbe muss nun die Farbwanne von einem der zwei festen Punkte gelöst werden und um den zweiten Punkt geschwenkt werden. Die Druckfarbe läuft durch eine Ablaufrinne der Farbwanne ab. Dieser Aufbau und diese Vorgehensweise benötigen viel Platz und auch viel Zeit, da die Farbwanne händisch verschwenkt werden muss. Die Stillstandszeit verlängert sich entsprechend.

Die Aufgabe der vorliegenden Erfindung ist es daher, eine Vorrichtung und ein Verfahren vorzuschlagen, mit welchen die unproduktive Stillstandszeit, die für die Reinigung benötigt wird, verkürzt werden kann.

Diese Aufgabe wird gelöst durch ein Druckwerk nach dem Anspruch 1. Zunächst ist vorgesehen, dass die Farbwanne - wie diejenige in der US 2 201 452 - eine Ablaufrinne umfasst, über welche die Druckfarbe abgeführt werden kann. Die Ablaufrinne kann sich dabei in Längsrichtung der Farbwanne erstrecken, wobei die Erstreckungsrichtung der Farbwanne parallel zur Achse des Tiefdruckzylinders verläuft. Weiterhin ist erfindungsgemäß vorgesehen, dass die Farbwanne zumindest soweit schwenkbar ist, dass die Druckfarbe In die Ablaufrinne überführbar ist Die Schwenkachse der Farbwanne sollte dabei parallel zur Erstreckungsrichtung der Farbwanne verlaufen.

Ausgehend hiervon ist erfindungsgemäß vorgesehen, dass die Farbwanne eine Stirnwand umfasst, welche eine U-förmige Ausnehmung aufweist, wobei der Zapfen des Tiefdruckzylinders die Ausnehmung durchstößt, so dass Stirnwand und Farbwanne vertikal relativ zum Tiefdruckzylinder verschiebbar und um die Drehachse des Tiefdruckzylinders schwenkbar ist.

Durch diese konstruktiven Merkmale ist es nun möglich, anstatt die Druckfarbe über die Stirnseite der Farbwanne abzupumpen, die Druckfarbe in kürzester Zeit in die Ablaufrinne zu überführen. Aus dieser Ablaufrinne kann die Druckfarbe über einen Anschlussstutzen abgeführt werden. Die Ablaufrinne kann dabei stark in Richtung auf den Anschlussstutzen geneigt sein, so dass die Druckfarbe schnell abfließt.

Bei Tiefdruckmaschinen, die beispielsweise im Verpackungsdruck eingesetzt werden, ist es oft gewünscht. Druckzylinder unterschiedlicher Durchmesser zu verwenden. Daher haben die weiteren konstruktiven Merkmale das Ziel, in einem erfindungsgemäßen Druckwerk auch Druckzylinder unterschiedlicher Durchmesser verwenden zu können.

Von Vorteil ist es daher, wenn die Schwenkachse der Farbwanne und die Drehachse des Druckzylinders zusammenfallen oder zumindest dicht beieinander liegen. In einer ersten Ausführungsform der Erfindung ist daher vorgesehen, dass die Farbwanne an Halteelementen angebracht ist, die wiederum an einem Ring befestigt sind, wobei dieser Ring um den Tiefdruckzylinder tragende Zapfen drehbar ist.

In einer besonders bevorzugten Ausführungsform der Erfindung sind Seitenplatten vorgesehen, an weichen sich die Farbwanne oder die Farbwanne tragende Schwenkhebel abstützen, wobei die Farbwanne oder die Schwenkhebel gemeinsam mit der Farbwanne relativ zu den Seitenplatten bewegbar sind. In dieser Ausführungsform haben die Elemente, die für das Verschwenken der Farbwanne notwendig sind, keine Berührungspunkte zu dem Druckzylinder oder dessen Anbauteilen. Somit kann der Druckzylinder bequem aus dem Druckwerk entfernt werden, ohne zuvor Haltemittel für die Farbwanne demontieren zu müssen.

In weiterer Ausgestaltung der Erfindung ist vorgesehen, dass die Seitenplatten Gleitelemente oder Rollelemente umfassen und die Farbwanne oder die Schwenkhebel Ausnehmungen umfassen, in welchen die Gleitelemente oder Rollelemente führbar sind. Die Rollelemente können beispielsweise gebräuchliche Rollen sein, welche um Stifte umlaufen, die in dem zu führenden Bauteil befestigt sind.

In einer alternativen Ausgestaltung ist vorgesehen, dass die Farbwanne oder die Schwenkhebel die Gleitelemente oder die Rollelemente umfassen. In diesem Fall umfassen die Seitenplatten Ausnehmungen, in welchen die Gleitelemente oder die Rollelemente führbar sind. Mit den beiden zuvor beschriebenen Ausgestaltungen sind Kinematiken gefunden worden, die den erfinderischen Gedanken auf einfache Weise realisieren.

In einer vorteilhaften Ausführungsform sind die Ausnehmungen kreisbogenförmig geformt und verlaufen konzentrisch um die Drehachse des Tiefdruckzylinders. Auf diese Weise ist sichergestellt, dass die Schwenkachse der Farbwanne mit der Drehachse des Druckzylinders zusammenfällt oder dass Schwenkachse und Drehachse nahe beieinander liegen.

Es ist besonders vorteilhaft, wenn ein Kraftbereitstellungselement an der Farbwanne oder den Schwenkhebeln angreift, um einen händischen Eingriff zum Schwenken der Farbwanne überflüssig zu machen.

Besonders kostengünstig ist es dabei, wenn das Kraftbereitstellungselement ein Druckluftzylinder ist.

Eine besonders bevorzugte Ausgestaltung der Erfindung beinhaltet, dass die Seitenplatten relativ zu dem Maschinenrahmen verschiebbar sind. Dazu sind geeignete Vorrichtungen vorzusehen. Eine bevorzugte Ausführungsform hierzu ist in der gegenständlichen Beschreibung offenbart. Eine Verschiebbarkeit der Seitenplatten ist vorteilhaft, wenn Tiefdruckzylinder unterschiedlicher Durchmesser in dem Druckwerk verwendet werden sollen.

Weiterhin ist es vorteilhaft, wenn in den Seitenplatten zumindest ein eine Einfärbewalze lagernder Hebelarm angelenkt ist, mit welchem die Einfärbewalze an den Tiefdruckzylinder anstellbar ist. Eine Lagerung der Einfärbewalze in einem Hebelarm ist besonders vorteilhaft bei der Verwendung von Druckwalzen unterschiedlicher Durchmesser.

In einer weiteren Ausführungsform ist es vorgesehen, dass die Einfärbewalze teilweise von einer Einhausung umgeben ist, in welche ein Fluidzulaufstutzen eingebracht ist. Über diesen Fluidzulaufstutzen kann in einfacher Weise Druckfarbe oder auch eine Reinigungsflüssigkeit in das Druckwerk eingebracht werden.

In weiterer Ausgestaltung ist vorgesehen, dass die Farbwanne Stirnwände umfasst, in welcher Ausnehmungen eingebracht sind. Durch diese Ausnehmungen kann die Einfärbewalze oder zumindest deren Zapfen durch die Stirnwände hindurch greifen. Dies ermöglicht, dass Hebelarme außerhalb der Farbwanne angeordnet sind, aber dass dennoch die Position der Einfärbewalze an den Durchmesser des Druckzylinders anpassbar ist.

Ein weiterer Bestandteil der Erfindung ist ein Verfahren zum Reinigen von Farbe führenden Teilen eines Druckwerks einer Tiefdruckmaschine, wobei Druckfarbe oder ein Reinigungsfluid in einer Farbwanne bereitgestellt oder aufgefangen werden und ein Tiefdruckzylinder in die Druckfarbe oder das Reinigungsfluid eintauchbar ist. Erfindungsgemäß ist vorgesehen, dass die Farbwanne so weit geschwenkt wird, dass die Druckfarbe oder das Reinigungsfluid in die von der Farbwanne umfassten Ablaufrinne überführt wird.

Auf diese Weise wird das Verfahren zum Reinigen von Farbe führenden Teilen eines Druckwerks einer Tiefdruckmaschine beschleunigt, da nun nicht mehr die Druckfarbe über einen - meist stirnseitigen - Anschluss an die Farbwanne abgepumpt werden muss.

Eine Ausführungsform eines Reinigungsverfahrens, das den erfindungsgemäßen Verfahrensschritt umfasst, könnte wie folgt aussehen:
1. Schwenken der Farbwanne. Hierbei fließt die Druckfarbe über die Ablaufrinne zurück in den Farbtank. Anschließend erfolgt ein Zurückschwenken in die Ausgangsposition.
2. Füllen der Farbwanne mit frischem Reinigungsfluid, beispielsweise Lösemittel. Dabei wird das Reinigungsfluid über den Zulaufstutzen der Einhausung auf die Einfärbewalze gegeben, so dass das Reinigungsfluid auf die Druckwalze aufgetragen wird und schließlich in die Farbwanne gelangt.
3. Waschzyklus: Der Druckzylinder wird mit maximal möglicher Drehgeschwindigkeit gedreht. Durch das Eintauchen des Druckzylinders in das Reinigungsfluid und durch die hohe Geschwindigkeit werden alle Farbe führenden Teile des Druckwerks gereinigt, wobei die Reste der Druckfarbe durch das Reinigungsfluid stark verdünnt werden. Mit farbführenden Teilen sind hier solche Teile gemeint, deren Kontakt mit der Farbe beabsichtigt und notwendig für den Druckprozess ist. Hierzu gehören beispielsweise nicht Spritzschutze oder ähnliches, die nur eine übermäßige Umgebungsverschmutzung verhindern sollen, aber nicht zwingend für den Druckprozess benötigt werden.
4. Schwenken der Farbwanne. Das nunmehr verschmutzte Reinigungsfluid wird über die Ablaufrinne aus der Farbwanne abgeführt und einem Schmutztank zugeführt.
5. Die Verfahrensschritte 2. bis 4. werden zumindest einmal wiederholt. Wenn jedoch beispielsweise von einer helleren zu einer dunkleren Druckfarbe gewechselt wird, kann dieser Verfahrensschritt, also die Wiederholung, auch unterbleiben.
6. Über den Zulaufstutzen der Einhausung wird wiederum Reinigungsfluid auf die Einfärbewalze gegeben. Dabei wird die Einfärbewalze in berührendem Kontakt mit der Druckwalze gehalten. Die Umfangsgeschwindigkeiten der Einfärbewalze und der Druckwalze können leicht unterschiedlich sein, so dass mithilfe der Einfärbewalze die Druckwalze gereinigt wird.
7. Schwenken der Farbwanne, so dass das Reinigungsfluid über die Ablaufrinne abgeführt werden kann.

Weitere Ausführungsbeispiele der Erfindung gehen aus der gegenständlichen Beschreibung hervor.

Die einzelnen Figuren zeigen:
- Fig. 1: Schematische Ansicht einer Mehrfarben-Tiefdruckmaschine
- Fig. 2: Detailansicht eines erfindungsgemäßen Druckwerks
- Fig. 3: Detailansicht eines erfindungsgemäßen Druckwerks, bei dem die Farbwanne abgeschwenkt wurde.
- Fig. 4: Eine weitere Ausführungsform eines erfindungsgemäßen Druckwerks
- Fig. 5: wie Figur 4, jedoch mit abgeschwenkter Farbwanne

Fig. 1 zeigt eine schematische Ansicht einer Mehrfarben-Tiefdruckmaschine 1, die in der so genannten Ständerbauweise ausgeführt ist. Diese beispielhaft gezeigte Tiefdruckmaschine 1 ist mit vier Druckwerken D1 bis D4 dargestellt. Eine Tiefdruckmaschine ist allerdings nicht auf diese Anzahl an Druckwerken beschränkt. Druckmaschinen in Ständerbauweise sind sogar modular erweiterbar, so dass ein Nutzer einer solchen Druckmaschine so viele Druckständer verwenden kann, wie er wünscht. In jedem einzelnen Druckwerk wird eine Druckfarbe verdruckt.

Von einer Abwickeleinrichtung 2 ausgehend wird die Materialbahn 4 der Druckmaschine zugeführt. Über verschiedene Umlenkwalzen 3 gelangt die Materialbahn 4 in das Druckwerk D1. Dort wird die Materialbahn 4 über einen Presseur P1 geführt. Dieser Presseur P1 ist in Richtung des Doppelpfeils y in seiner Höhenposition verstellbar und somit an den Tiefdruckzylinder T1 anstellbar. In diesem Fall verläuft die Materialbahn durch den Walzenspalt zwischen dem Presseur P1 und dem Tiefdruckzylinder T1. Die Materialbahn wird nun mit dem Druckmotiv einer Druckfarbe bedruckt. Über weitere Umlenkwalzen 3 gelangt die Materialbahn 4 in das Druckwerk D2. Auf dem Weg zum Druckwerk D2 passiert die Materialbahn 4 mehrere nicht dargestellte Trocknungseinrichtungen, so dass die im Druckwerk D1 verdruckte Druckfarbe ausreichend abtrocknen kann.

Nach dem Bedrucken in dem Druckwerk D2 gelangt die Materialbahn 4 wiederum über weitere Umlenkwalzen 3 in das Druckwerk D3, wo eine dritte Farbe gedruckt werden kann. Das letzte dargestellte Druckwerk D4 ist nicht druckend dargestellt, d. h., der Presseur P4 ist nach oben verschoben worden, so dass die Materialbahn den Tiefdruckzylinder T4 nicht berührt. In diesem Druckwerk D4 kann beispielsweise eine Reinigung aller farbführenden Teile vorgenommen werden. Nach dem Verlassen des Druckwerks D4 gelangt die Materialbahn 4 über weitere Umlenkwalzen 3 zu einer Vorzugseinrichtung 5, die eine Zugwalze 6 und eine Andrückwalze 7 umfasst. Schließlich gelangt die Materialbahn 4 zu einer Wickeleinrichtung 8, wo sie zu einem Wickel aufgewickelt wird.

Die Figur 2 zeigt nun eine detaillierte Ansicht des Druckwerks D4. Dieses Druckwerk D4 umfasst zunächst einen Maschinenrahmen 10, in dem der Tiefdruckzylinder T4 auf nicht dargestellte Weise drehbar gelagert ist. Weiterhin ist eine Seitenplatte 11 erkennbar, welche in Richtung des Doppelpfeils y' in ihrer Höhe fahrbar ist. Zu diesem Zweck ist in dem Maschinenrahmen 10 ein angetriebenes Zahnrad 12 drehbar gelagert, welches mit der Zahnstange 13, die an der Seitenplatte 11 befestigt ist, kämmt. Mit dieser höhenverstellbaren Seitenplatte 11 ist es möglich, die Farbwanne 14 so zu positionieren, dass Tiefdruckzylinder T4 unterschiedlicher Durchmesser immer ausreichend tief in die Druckfarbe 15, welche von der Farbwanne 14 aufgenommen wird, eintauchen.

In die Seitenplatte 11 sind zwei kreisbogenförmige Ausnehmungen 16, 17 eingebracht, deren nicht sichtbare, durch den Schwenkhebel 18 verdeckte Bereiche mit gestrichelter Linie dargestellt sind. An dem Schwenkhebel 18 sind zwei Stifte befestigt, die sich jeweils in eine Ausnehmung erstrecken. Jeder Stift trägt eine Rolle 19, die jeweils auf dem Rand der Ausnehmung 16, 17 abrollen kann.

Die Schwenkhebel 18 - an jedem Ende der Farbwanne 14 ist ein Schwenkhebel vorgesehen - tragen weiterhin auf ihren Innenseiten Tragelemente 20, welche beispielsweise als Schrauben ausgestaltet sein können. Die Farbwanne 14 kann einfach auf diesen Tragelementen 20 aufgelegt sein. Es ist jedoch auch denkbar, dass die Farbwanne mittels nicht dargestellter Verschlusselemente an den Tragelementen 20 arretiert wird.

Der Schwenkhebel 18 weist an einem seiner Enden einen halbkreisförmigen Verlauf 21 auf, mit welchem das Lager 22 des Hebelarms 23 auf einfache Weise umbaut wird.

In dem Hebelarm 23, der auf der dem Betrachter abgewandten Seite der Seitenplatte montiert ist, ist eine Einfärbewalze 24 gelagert, welche sich im Regelfall in Richtung des Pfeils 25 dreht. Die Einfärbewalze 24 ist von einer Einhausung 26 umgeben, die ebenfalls von dem Hebelarm 23 getragen wird. In diese Einhausung 26 ist ein Zulaufstutzen 27 integriert, über den Druckfarbe oder ein Reinigungsfluid auf die Einfärbewalze 24 gegeben werden kann. Im Druck- oder im Reinigungsbetrieb kann die Einfärbewalze 24 nahe an den Druckzylinder T4 angestellt sein, jedoch ohne ihn zu berühren. Oberhalb des dadurch entstehenden Walzenspalts verbleibt ein Großteil der eingetragenen Druckfarbe oder des Reinigungsfluids. Ein schmaler Film wird jedoch durch den Walzenspalt hindurch von dem Tiefdruckzylinder T4 mitgenommen. Die Einfärbewalze 24 kann aber auch an den Druckzylinder angestellt sein. Im Reinigungsbetrieb kann dies vorteilhaft sein, da die Einfärbewalze 24 das Reinigungsfluid in die Vertiefungen (Näpfchen) hineindrückt, so dass eine möglichst vollständige Säuberung dieser Vertiefungen erfolgt. Grundsätzlich ist der Reinigungsbetrieb jedoch auch gänzlich ohne den Einsatz der Einfärbewalze möglich.

An den Schwenkhebel 18 greift ein Ende einer Kolbenzylindereinheit 28 an, die bevorzugt mit Druckluft als Druckmittel betrieben ist. Das zweite Ende der Kolbenzylindereinheit 28 ist per Lager 31 drehbar in der Seitenplatte 11 gelagert. Vorteilhaft ist die Verwendung einer Kolbenzylindereinheit, die für beide Bewegungsrichtungen mit dem Druckmittel beaufschlagbar ist, so dass immer kürzeste Stellzeiten erreicht werden. Die Kolbenzylindereinheit 28 ist so montiert, dass der Zylinder 29 an dem Schwenkhebel 18 und der Kolben 30 an der Seitenplatte angreift. Dadurch wird vermieden, dass, falls versehentlich Druckfarbe auf die Kolbenzylindereinheit trifft, der Kolben und die Dichtungen der Kolbenzylindereinheit in Mitleidenschaft gezogen werden.

In der Figur 2 ist die Kolbenzylindereinheit 28 so beschaltet, dass sie den Schwenkhebel 18 und damit die Farbwanne 14 in ihrer Betriebsposition hält. In dieser Betriebsposition kann der Druckbetrieb, aber auch der Reinigungsbetrieb erfolgen.

In der Figur 3 ist dasselbe Druckwerk D4 wie in der Figur 2 dargestellt, jedoch mit abgeschwenkter Farbwanne 14, die sich damit in ihrer Entleerungsposition befindet. Dazu ist die Kolbenzylindereinheit 28 entsprechend geschaltet. In der Figur 3 ist nunmehr zu erkennen, dass die Rolle 19 durch die Schwenkbewegung an die anderen Enden der Ausnehmungen 16, 17 bewegt wurden. Die Schwenkbewegung erfolgt soweit, dass die Druckfarbe über den Rand 32, der den Graben 33 von der Ablaufrinne 34 trennt, hinweg in die Ablaufrinne 34 und schließlich in den Ablaufstutzen 35 fließen kann. Diese Entleerungsposition wird auch eingestellt, wenn die Farbwanne 14 von einem Reinigungsfluid entleert werden soll.

Die Figuren 4 und 5 zeigen eine weitere Ausführungsform eines erfindungsgemäßen Druckwerks, welches gegenüber dem Druckwerk aus den Figuren 2 und 3 einige Unterschiede aufweist. Die Bauteile, die jedoch gleich sind, sind größtenteils nicht nochmals mit Bezugszeichen versehen worden. Darüber hinaus sind die Einfärbewalze 24 sowie die mit ihr in Bezug stehenden Bauteile nicht nochmals eingezeichnet worden. Dennoch sind diese Bauteile mit der Ausführungsform gemäß den Figuren 4 und 5 kombinierbar.

Wesentliche Elemente sind nun die Bolzen 40 und 41. Während der Bolzen 40 direkt an der Seitenplatte 11 angeordnet ist, steht der Bolzen 41 mit dem Hebelarm 42 in Verbindung, welcher um den Drehbolzen 43, der ebenfalls an der Seitenplatte angeschlagen ist, herum drehbar ist. Der Hebelarm 42, der eine wie in den Figuren gezeigte annähernd dreieckige Ausgestaltung aufweisen kann, wird durch die Kolbenzylindereinheit 28 zwischen den Endpunkten hin und her bewegt. In Figur 4 befindet sich der Hebelarm in seiner oberen Position, welche die Betriebs-, also die Druckposition darstellt. In der Figur 5 ist hingegen der Hebelarm 42 in seiner unteren Position, in der die Farbe ausgeschüttet wird.

An der Farbwanne 14 sind nun neben der Stirnwand 44 auch die Auflageelemente 45 und 46 direkt oder indirekt, d. h. über weitere, nicht näher spezifizierte Bauteile, angeordnet. Das Auflageelement 45 liegt auf dem Bolzen 40, das Auflageelement 46 auf dem Bolzen 41 auf. Besonders erwähnt werden sollte noch die Ausformung des Auflageelements 46, das eine Einkerbung 47 umfasst, welche dafür sorgt, dass sich das Auflageelement 46 nicht relativ zum Bolzen 41 verschiebt, solange der Hebelarm 42 in seiner oberen Position verharrt. Weiterhin ist zu erwähnen, dass die Stirnwand 44 derart ausgeformt ist, dass der Zapfen 48 des Zylinders T4 diese durchstoßen kann, was durch eine U-förmige Ausnehmung 49 sichergestellt wird. Aufgrund dieser Ausnehmung kann die Stirnwand 44 zusammen mit der Farbwanne in vertikaler Richtung verschoben werden, aber nicht in horizontaler Richtung. Eine Bewegung der Farbwanne 14 in horizontaler Richtung kommt lediglich durch eine Schwenkbewegung zustande, die weiter unten beschrieben wird. Durch die durch diese Ausnehmung 49 aufgebrachten Zwangskräfte wird die Farbwanne 14 stets um die Drehachse des Zylinders T4 bzw. dessen Zapfen 48 geschwenkt, so dass eine Kollision zwischen Zylinder T4 und Farbwanne vermieden wird. Der Zapfen 48 und die Ausnehmung 49 bzw. die Stirnwand müssen nicht in direktem Kontakt zueinander stehen, vielmehr können andere Bauteile zwischengeordnet sein. Das Augenmerk ist somit auf die Wirkverbindung zwischen Stirnwand 44 und Zapfen 48 zu richten.

Wie bereits beschrieben, wird zum Abschwenken der Farbwanne14 die Kolbenzylindereinheit 28 betätigt, welche den Hebelarm 42 abschwenkt. Dadurch gleitet nun die gekrümmte Kante 50 des Auflageelements 46 am Bolzen 41, der im Übrigen genau wie der Bolzen 40 als Gleitstück oder als Rolle ausgestaltet sein kann, entlang. Dadurch kommt eine kombinierte Abschwenk- und Senkbewegung zustande, die durch den Zapfen 48 und den Bolzen 40 bestimmt, also festgelegt, wird. Durch diese Bewegung gleitet zusätzlich das Auflageelement 45 ein kleines Stück am Bolzen 40 entlang, was die vorgesehene längliche Ausdehnung des Auflageelements 45 erklärt, wie sie in den Figuren 4 und 5 zu erkennen ist. Die Bewegung der Farbwanne 14 erfolgt nun so weit, dass die Farbe über den Rand 32 hinweg in die Farbrinne 34 gelangen kann.

| **Bezugszeichenliste** | |
|---|---|
| 1 | Tiefdruckmasch ine |
| 2 | Abwickeleinrichtung |
| 3 | Umlenkwalze |
| 4 | Materialbahn |
| 5 | Vorzugseinrichtung |
| 6 | Zugwalze |
| 7 | Andrückwalze |
| 8 | Wickeleinrichtung |
| 9 | |
| 10 | Maschinenrahmen |
| 11 | Seitenplatte |
| 12 | Zahnrad |
| 13 | Zahnstange |
| 14 | Farbwanne |
| 15 | Druckfarbe |
| 16 | Ausnehmung |
| 17 | Ausnehmung |
| 18 | Schwenkhebel |
| 19 | Rolle |
| 20 | Tragelement |
| 21 | halbkreisförmiger Verlauf |
| 22 | Lager |
| 23 | Hebelarm |
| 24 | Einfärbewalze |
| 25 | Drehrichtung der Einfärbewalze 24 |
| 26 | Einhausung |
| 27 | Zulaufstutzen |
| 28 | Kolbenzylindereinheit |
| 29 | Zylinder |
| 30 | Kolben |
| 31 | Lager |
| 32 | Rand |
| 33 | Graben |
| 34 | Ablaufrinne |
| 35 | Ablaufstutzen |
| 36 | |
| D1 bis D4 | Druckwerk |
| P1 bis P4 | Presseur |
| T1 bis T4 | Tiefdruckzylinder |
| x | Transportrichtung der Materialbahn 4 |
| y | Verschieberichtung des Presseurs P1 bis P4 |
| y' | Verschieberichtung der Seitenplatte 11 |

## Patentansprüche

1. Druckwerk einer Tiefdruckmaschine (1)
- mit einem Tiefdruckzylinder (T1 - T4), mit welchem Druckfarbe (15) formatmäßig auf einen Bedruckstoff (4) übertragbar ist,
- mit einer unterhalb des Tiefdruckzylinders (T1 - T4) angeordneten Farbwanne (14), in welcher Druckfarbe (15) zur Verfügung stellbar ist, in die der Tiefdruckzylinder (T1 - T4) eintauchbar ist,
- wobel die Farbwanne (14) eine Ablaufrinne (34) umfasst,
- wobei die Farbwanne (14) zumindest so weit schwenkbar ist, dass die Druckfarbe (15) in die Ablaufrinne (34) überführbar ist
**dadurch gekennzeichnet, dass**
die Farbwanne (14) eine Stirnwand (44) umfasst, welche eine U-förmige Ausnehmung (49) aufweist, wobei der Zapfen (48) des Tiefdruckzylinders (T1 - T4) die Ausnehmung (49) durchstößt, so dass Stirnwand (44) und Farbwanne (14) vertikal relativ zum Tiefdruckzylinder (T1 - T4) verschiebbar und um die Drehachse des Tiefdruckzylinders (T1 - T4) schwenkbar ist.

2. Druckwerk nach Anspruch 1,
**dadurch gekennzeichnet, dass**
die Farbwanne (14) an Haltearmen angebracht ist, welche an einem Ring befestigt sind, wobei der Ring um den Tiefdruckzylinder (T1 - T4) tragende Zapfen (48) drehbar ist.

3. Druckwerk nach einem der vorstehenden Ansprüche,
**dadurch gekennzeichnet, dass**
Seitenplatten (11) vorgesehen sind, an welchen sich die Farbwanne (14) oder die Farbwanne (14) tragende Schwenkhebel (18) abstützen, wobei die Farbwanne (14) und/oder die Schwenkhebel (18) relativ zu den Seitenplatten (11) bewegbar sind.

4. Druckwerk nach vorstehendem Anspruch,
**dadurch gekennzeichnet, dass**
die Seitenplatten (11) Gleitelemente oder Rollelemente (19) umfassen und die Farbwanne (14) oder die Schwenkhebel (18) Ausnehmungen (16, 17) umfassen, in welchen die Gleitelemente oder Rollenelemente (19) führbar sind.

5. Druckwerk nach Anspruch 3,
**dadurch gekennzeichnet, dass**
die Farbwanne (14) oder die Schwenkhebel (18) Gleitelemente oder Rollelemente (19) umfassen und die Seitenplatten (11) Ausnehmungen (16, 17) umfassen, in welchen die Gleitelemente oder Rollelemente (19) gleiten oder rollen können.

6. Druckwerk nach einem der beiden vorstehenden Ansprüche,
**dadurch gekennzeichnet, dass**
die Ausnehmungen (16, 17) kreisbogenförmig geformt sind und konzentrisch um die Drehachse des Tiefdruckzylinders (T1 - T4) verlaufen.

7. Druckwerk nach einem der vorstehenden Ansprüche,
**dadurch gekennzeichnet, dass**
ein Kraftbereitstellungselement (28) an der Farbwanne (14) oder den Schwenkhebeln (18) angreift.

8. Druckwerk nach Anspruch 7,
**dadurch gekennzeichnet, dass**
das Kraftbereitstellungselement ein Druckluftzylinder (28) ist.

9. Druckwerk nach einem der sechs vorstehenden Ansprüche,
**dadurch gekennzeichnet, dass**
die Seitenplatten (11) relativ zu einem Maschinenrahmen (10) verschiebbar sind.

10. Druckwerk nach dem vorstehenden Anspruch,
**dadurch gekennzeichnet, dass**
in den Seitenplatten (11) zumindest ein eine Einfärbewalze (24) lagernder Hebelarm (23) angelenkt ist, mit welchem die Einfärbewalze (24) an den Tiefdruckzylinder (T1 - T4) anstellbar ist.

11. Druckwerk nach dem vorstehenden Anspruch,
**dadurch gekennzeichnet, dass**
die Einfärbewalze (24) teilweise von einer Einhausung (26) umgeben ist, in welche ein Fluidzulaufstutzen (27) eingebracht ist.

12. Druckwerk nach einem der beiden vorstehenden Ansprüche,
**dadurch gekennzeichnet, dass**
die Farbwanne (14) Stirnwände (44) umfasst, in welche Ausnehmungen eingebracht sind, so dass die Einfärbewalze (24) durch die Stirnwände (44) hindurch greifen kann.

13. Verfahren zum Reinigen von Farbe führenden Teilen eines Druckwerks einer Tiefdruckmaschine (1), wobei Druckfarbe (15) oder ein Reinigungsfluid in einer Farbwanne (14) bereitgestellt oder aufgefangen wird und ein Tiefdruckzylinder (T1 - T4) in die Druckfarbe (15) oder das Reinigungsfluid eintauchbar ist, wobei die Farbwanne (14) so weit geschwenkt wird, dass die Druckfarbe (15) oder das Reinigungsfluid in die von der Farbwanne (14) umfassten Ablaufrinne (15) überführt wird
**dadurch gekennzeichnet, dass**
die Farbwanne (14) eine Stirnwand (44) umfasst, welche eine U-förmige Ausnehmung (49) ausweist, wobei der Zapfen (48) des Tiefdruckzylinders (T1- T4) die Ausnehmung (49) durchstößt, so dass Stirnwand (44) und Farbwanne (14) vertikal relativ zum Tiefdruckzylinder (T1 - T4) verschoben und um die Drehachse des Tiefdruckzylinders (T1 - T4) geschwenkt wird.

## Claims

1. Printing unit of a gravure printing machine (1),
- having a gravure printing cylinder (T1 - T4) by way of which printing ink (15) is transferable according to a format onto a printed material (4) ;
- having an ink pan (14) which is disposed below the gravure printing cylinder (T1 - T4) and in which printing ink (15), into which the gravure printing cylinder (T1 - T4) is immersible, is providable;
- wherein the ink pan (14) comprises an outflow trough (34);
- wherein the ink pan (14) is pivotable at least to the extent that the printing ink (15) is transferable into the outflow trough (34);
**characterized in that**
the ink pan (14) comprises an end wall (44) which has a U-shaped clearance (49), wherein the journal (48) of the gravure printing cylinder (T1 - T4) penetrates the clearance (49), such that the end wall (44) and the ink pan (14) are vertically displaceable in relation to the gravure printing cylinder (T1 - T4) and are pivotable about the rotation axis of the gravure printing cylinder (T1 - T4).

2. Printing unit according to Claim 1,
**characterized in that**
the ink pan (14) is attached on holding arms which are fastened on a ring, wherein the ring is rotatable about journals (48) which support the gravure printing cylinder (T1 - T4).

3. Printing unit according to one of the preceding claims,
**characterized in that**
side plates (11) on which the ink pan (14), or pivot levers (18) which support the ink pan (14), are supported are provided, wherein the ink pan (14) and/or the pivot levers (18) are moveable in relation to the side plates (11).

4. Printing unit according to the preceding claim,
**characterized in that**
the side plates (11) comprise sliding elements or roller elements (19), and the ink pan (14) or the pivot levers (18) comprise clearances (16, 17) in which the sliding elements or roller elements (19) are guidable.

5. Printing unit according to Claim 3,
**characterized in that**
the ink pan (14) or the pivot levers (18) comprise sliding elements or roller elements (19), and the side plates (11) comprise clearances (16, 17) in which the sliding elements or roller elements (19) may slide or roll.

6. Printing unit according to one of the two preceding claims,
**characterized in that**
the clearances (16, 17) are of circular-arc shape and run in a concentrical manner to the rotation axis of the gravure printing cylinder (T1 - T4).

7. Printing unit according to one of the preceding claims,
**characterized in that**
a force-providing element (28) engages on the ink pan (14) or on the pivot levers (18).

8. Printing unit according to Claim 7,
**characterized in that**
the force-providing element is a compressed-air cylinder (28).

9. Printing unit according to one of the six preceding claims,
**characterized in that**
the side plates (11) are displaceable in relation to a machine frame (10).

10. Printing unit according to the preceding claim,
**characterized in that**
at least one lever arm (23) which mounts an inking roller (24) is articulated in the side plates (11), by way of which lever arm (23) the inking roller (24) is placeable against the gravure printing cylinder (T1 - T4).

11. Printing unit according to the preceding claim,
**characterized in that**
the inking roller (24) is partially surrounded by a housing (26) in which a fluid supply connector (27) is incorporated.

12. Printing unit according to one of the two preceding claims,
**characterized in that**
the ink pan (14) comprises end walls (44) in which clearances are incorporated, such that the inking roller (24) can engage through the end walls (44).

13. Method for cleaning ink-conducting parts of a printing unit of a gravure printing machine (1), wherein printing ink (15) or a cleaning fluid is provided or collected in an ink pan (14) and a gravure printing cylinder (T1 - T4) is immersible into the printing ink (15) or into the cleaning fluid, wherein the ink pan (14) is pivoted to the extent that the printing ink (15) or the cleaning fluid is transferred into the outflow trough (34) which is encompassed by the ink pan (14),
**characterized in that**
the ink pan (14) comprises an end wall (44) which has a U-shaped clearance (49), wherein the journal (48) of the gravure printing cylinder (T1 - T4) penetrates the clearance (49), such that the end wall (44) and the ink pan (14) are vertically displaced in relation to the gravure printing cylinder (T1 - T4) and are pivoted about the rotation axis of the gravure printing cylinder (T1 - T4).

## Revendications

1. Ensemble d'impression pour machine d'héliogravure (1), présentant
un cylindre d'héliogravure (T1-T4) par lequel une encre d'impression (15) peut être transférée selon un motif sur un matériau à imprimer (4),
une cuve (14) à encre disposée en dessous du cylindre d'héliogravure (T1-T4) et dans laquelle de l'encre d'impression (15) dans laquelle le cylindre d'héliogravure (T1-T4) peut être immergé est mise à disposition,
la cuve (14) à encre présentant une rigole d'évacuation (34), la cuve (14) à encre pouvant être pivotée au moins suffisamment pour que l'encre d'impression (15) puisse être transférée dans la rigole d'évacuation (34),
**caractérisé en ce que**
la cuve (14) à encre présente une paroi frontale (44) dotée d'une découpe (49) en forme de U, le tourillon (48) du cylindre d'héliogravure (T1-T4) traversant la découpe (49) de telle sorte que la paroi frontale (44) et la cuve (14) à encre puissent coulisser verticalement par rapport au cylindre d'héliogravure (T1-T4) et pivoter autour de l'axe de rotation du cylindre d'héliogravure (T1-T4).

2. Ensemble d'impression selon la revendication 1, **caractérisé en ce que** la cuve (14) à encre est placée sur des bras de support fixés sur un anneau, l'anneau pouvant tourner autour du tourillon (48) qui porte les cylindres d'héliogravure (T1-T4).

3. Ensemble d'impression selon l'une des revendications précédentes, **caractérisé en ce que** des plaques latérales (11) sur lesquelles la cuve (14) à encre ou les leviers pivotants (18) qui portent la cuve (14) à encre s'appuient sont prévues, la cuve (14) à encre et/ou les leviers pivotants (18) pouvant être déplacés par rapport aux plaques latérales (11).

4. Ensemble d'impression selon la revendication précédente, **caractérisé en ce que** les plaques latérales (11) comportent des éléments coulissants ou des éléments de roulement (19) et **en ce que** la cuve (14) à encre ou les leviers pivotants (18) comprennent des découpes (16, 17) dans lesquelles les éléments coulissants ou les éléments de roulement (19) peuvent être guidés.

5. Ensemble d'impression selon la revendication 3, **caractérisé en ce que** la cuve (14) à encre ou les leviers pivotants (18) comprennent des éléments coulissants ou des éléments de roulement (19) et les plaques latérales (11) comprennent des découpes (16, 17) dans lesquelles les éléments coulissants ou les éléments de roulement (19) peuvent glisser ou rouler.

6. Ensemble d'impression selon l'une des deux revendications qui précèdent, **caractérisé en ce que** les découpes (16, 17) sont configurées en arc de cercle et s'étendent concentriquement autour de l'axe de rotation du cylindre d'héliogravure (T1-T4).

7. Ensemble d'impression selon l'une des revendications précédentes, **caractérisé en ce qu'**un élément (28) d'application de force engage la cuve (14) à encre ou les leviers pivotants (18).

8. Ensemble d'impression selon la revendication 7, **caractérisé en ce que** l'élément d'application de force est un vérin pneumatique (28).

9. Ensemble d'impression selon l'une des six revendications qui précèdent, **caractérisé en ce que** les plaques latérales (11) peuvent coulisser par rapport à un bâti (10) de machine.

10. Ensemble d'impression selon la revendication précédente, **caractérisé en ce qu'**au moins un bras de levier (23) par lequel le cylindre encreur (24) peut être placé sur le cylindre d'héliogravure (T1-T4) est articulé dans les plaques latérales (11), qui montent le cylindre encreur (24).

11. Ensemble d'impression selon la revendication précédente, **caractérisé en ce que** le cylindre encreur (24) est entouré en partie par un capot (26) dans lequel une tubulure (27) d'amenée de fluide est ménagée.

12. Ensemble d'impression selon l'une des deux revendications qui précèdent, **caractérisé en ce que** la cuve (14) à encre comporte des parois frontales (44) dans lesquelles sont ménagées des découpes de telle sorte que le cylindre encreur (24) puisse traverser les parois frontales (44).

13. Procédé de nettoyage des parties conduisant l'encre d'un ensemble d'impression d'une machine d'héliogravure (1), dans lequel de l'encre d'impression (15) ou un fluide de nettoyage sont préparés ou repris dans une cuve (14) à encre et un cylindre d'héliogravure (T1-T4) peut être immergé dans l'encre d'impression (15) ou le fluide de nettoyage, la cuve (14) à encre étant inclinée suffisamment pour que l'encre d'impression (15) ou le fluide de nettoyage soient transférés dans la rigole d'évacuation (34) entourée par la cuve (14) à encre,
**caractérisé en ce que**
la cuve (14) à encre comporte une paroi frontale (44) qui présente une découpe (49) en forme de U, le tourillon (48) du cylindre d'héliogravure (T1-T4) traversant la découpe (49) de telle sorte que la paroi frontale (44) et la cuve (14) à encre sont déplacées verticalement par rapport au cylindre d'héliogravure (T1-T4) et pivotées autour de l'axe de rotation du cylindre d'héliogravure (T1-T4).
